# EUROPÄISCHE PATENTSCHRIFT

(11) **EP 0 063 698 B1**
(45) Veröffentlichungstag und Bekanntmachung des Hinweises auf die Patenterteilung: **20.08.1986**
(21) Anmeldenummer: 82102561.6
(22) Anmeldetag: 26.03.1982
(51) Int. Cl.: H01B 13/26, D07B 7/14

(54) **Vorrichtung zum Auflegen einer Drahtlage auf strangförmiges Gut**
Apparatus for applying a layer of wires to a filamentary material
Dispositif pour la mise en place d'une couche de fils sur un produit filiforme

(30) Priorität: 28.04.1981 DE 3116748
(43) Veröffentlichungstag der Anmeldung: 03.11.1982
(73) Patentinhaber: kabelmetal electro GmbH, 30002 Hannover (DE)
(72) Erfinder: Richter, Siegfried, D-3006 Burgwedel 3 (DE); Ahlvers, Dieter, D-1000 Berlin 28 (DE); Obieglo, Roland Ing. grad., D-1000 Berlin 33 (DE); Gelmroth, Horst, D-1000 Berlin 39 (DE)
(74) Vertreter: Mende, Eberhard, Dipl.-Ing.

## Beschreibung

Die vorliegende Erfindung betrifft eine Vorrichtung zum Auflegen einer oder mehrerer Lagen aus einer Vielzahl metallischer Drähte, deren Schlagrichtung sich während der Verseilung fortlaufend ändert, auf die Oberfläche von langgestrecktem Gut, insbesondere von elektrischen Kabeln oder Leitungen, mittels eines mit wechselnder Drehrichtung umlaufenden Hohlnippels, an dessen konisch verlaufender Außenfläche die Drähte in am Umfang gleichmäßig verteilten Führungsnuten verlaufen und in dessen Bohrung die Kabelseele geführt sind.

Es ist bereits bekannt (DE-U-1 875 570), den konzentrischen Schutz- oder Nulleiter aus einer Vielzahl von Einzeldrähten herzustellen, die mit reversierendem Schlag aufgebracht sind. Zu diesem Zweck werden die Einzeldrähte durch eine zur Kabelachse achsgleiche Ringscheibe geführt, an deren Umfang Löcher vorhanden sind, durch die die Drähte verlaufen.

Diese Scheibe führt eine oszillierende Bewegung aus, so daß die Einzeldrähte im Zusammenwirken mit dem Verseilnippel wellenförmig verformt und anschließend auf die Kabelseele aufgelegt bzw. in eine auf der Seele befindliche Masse eingebettet werden. Bis zum Aufbringen einer Kupferwendel wird der konzentrische Leiter durch einen besonderen Führungsnippel gehalten.

Nachteilig hierbei ist, daß stets eine haftende Masse als Unterlage und eine entsprechend lange Führung vorhanden sein muß, um ein Herunterfallen des konzentrischen Leiters von der Seele zu verhindern. Denn eine Umseilung durch den Leiter findet nicht statt. Eine solche Masse ist aber oft unerwünscht, z. B. bei Herstellung von Kabeln für hohe und höchste Spannungen oder auch von Bewehrungen für beliebiges strangförmiges Gut.

Aus diesem Grunde hat man bei der Herstellung der erwähnten Kabel mit konzentrischem Null- oder Schutzleiter dem Kabel im Verseilpunkt über Rollen ein endloses Band zugeführt, welches das Kabel ein- oder mehrmals umschlingt und dann ebenfalls über Rollen wieder abgeführt und zum Zuführungspunkt zurückgeführt wird (DE-C-1 510 097). Der hierfür verwendete maschinelle Aufwand hat die Einführung dieses Verfahrens in die Praxis bisher verhindert.

Um bei geringstem maschinellen Aufwand auf beliebige Oberflächen von langgestrecktem Gut eine oder mehrere Lagen aus einer Vielzahl metallischer Drähte mit reversierender Verseilung aufzubringen, ist es bei einer Vorrichtung der eingangs genannten Art bekannt (DE-A-2 705 743 ; GB-A-1 579 470) die Drähte im Bereich ihres Auflaufens auf die Oberfläche des Gutes mit einem die Kabelseele fortlaufend umschlingenden Halteband zu umwickeln, das auf der oder den Drahtlagen verbleibt. Zur Aufbringung der Drähte wird ein Hohlnippel verwendet, der mit wechselnder Drehrichtung umläuft, konisch ausgebildet ist und Führungsnuten für die Einzeldrähte aufweist. Die Kabelseele beispielsweise, auf die die Drähte aufgebracht werden sollen, wird durch eine Bohrung im Konus hindurchgeführt. Um die Einzeldrähte lagerichtig und gleichmäßig am Umfang z. B. einer Kabelseele verteilt aufzubringen, ist es erforderlich, für eine eindeutige und definierte Führung der Drähte bis zum Auflaufen auf die Kabeloberfläche zu sorgen.

Der Erfindung liegt die Aufgabe zugrunde, die aus der DE-A-2 705 743 bekannte Vorrichtung zu verbessern.

Diese Aufgabe wird gemäß der Erfindung dadurch gelöst, daß der Hohlnippel nur an seinem dem Auflaufpunkt der Drähte auf die Oberfläche des Gutes zugekehrten Ende mit Führungsnuten versehen ist und an dem dem Einlauf der Kabeiseeie in den Hohlnippel zugekehrten Ende mit einer ringförmigen Platte lösbar verbunden ist, die in einem oder mehreren Teilkreisen angeordnete Bohrungen für die Drähte aufweist, und daß der Neigungswinkel der Außenfläche des umlaufenden Hohlnippels zu seiner Mittelachse und damit der Neigungswinkel der entlang dieser Fläche verlaufenden Drähte zu dieser Achse 5 bis 20°, vorzugsweise 10 bis 15°, und der radiale Abstand zwischen dem Ablaufpunkt der Drähte vom Ende des umlaufenden Hohlnippels und der Oberfläche des durchlaufenden Gutes zwischen 0,3 und 2,0 vorzugsweise 0,8 und 1,5 mm, beträgt.

Auch durch die nur an dem dem Auflaufpunkt der Drähte auf das Gut zugersandten Ende des Hohlnippelsangebrachten Führungsnuten sind die Drähte kurz vor dem Auflegen einwandfrei geführt. Die Einzeldrähte werden lagerichtig und gleichmäßig am Umfang z. B. des Kabels verteilt aufgebracht.

Die ringförmige Platte mit den Bohrungen für die Drähte und der Hohlnippel mit am Ende vorgesehenen Führungsnuten bilden eine funktionelle Einheit. Da diese Teile voneinander lösbar sind, wird der konstruktive Aufbau sowie die Herstellung dieser Teile wesentlich vereinfacht, aber auch an Rüstzeiten kann erheblich eingespart werden, wenn wie es ja die Regel ist, unterschiedliche Seelendurchmesser mittels der Vorrichtung nach der Erfindung mit einer Drahtlage versehen werden.

Entsprechend den Vorschriften und den Anforderungen, die z. B. an elektrische Kabel gestellt werden, wird eine bestimmte Anzahl von Einzeldrähten gefordert. Hierbei kann eine bestimmte Anzahl von Einzeldrähten unterschiedlichen Kabelseelendurchmessen zugeordnet sein. Da der Hohlnippel und die ringförmige Platte voneinander lösbare Teile sind, können einer ringförmigen Platte mit einer festen Anzahl von Bohrungen für die Einzeldrähte mehrere Hohlnippel mit unterschiedlichen Bohrungen für verschiedene Seelendurchmesser zugeordnet werden.

In einfacher Weise läßt sich ein Austausch dann vornehmen, wenn der Hohlnippel und die ringförmige Platte durch Schrauben verbindbar sind. Damit ist für mehrere Drahtanzahlen, bedingt durch einen oder mehrere Teilkreise, eine einzige Platte nötig, wobei für den jeweiligen Außendurchmesser ein im Innendurchmesser passender Hohlnippel mit der jeweiligen passenden Anzahl von Führungsnuten zugeordnet wird. Diese Möglichkeit verringert nicht nur den Werkzeugaufwand beträchtlich, sondern führt auch zu einer wesentlichen Verkürzung der Rüstzeiten, da die Platte mit den Bohrungen nicht ständig gewechselt und die Drähte nicht neu durch das ganze Werkzeug in die Vorrichtung eingezogen werden müssen. Die Bohrungen in der kreisringförmigen Platte in ein oder mehreren Teilkreisen angeordnet können entsprechend der gängigen Anzahl der Drähte markiert sein, an Rüstzeit kann dadurch eingespart werden.

Die flache Zuführung der Drähte in Richtung auf die Oberfläche des durchlaufenden Gutes, etwa der Seele eines elektrischen Kabels, führt darüberhinaus zu einem lagerichtigen Auftreffen der Drähte mit gleichmäßiger Verteilung auf der Oberfläche. Die Drähte werden von dem Halteband nacheinander erfaßt und gehalten, wenn der die Drähte führende Hohlnippel z. B. in der einen Richtung weiterläuft und anschließend seine Drehrichtung ändert.

Es hat sich als vorteilhaft erwiesen, wenn der Hohlnippel aus einem hohlzylindrischen Teil und einem in Durchlaufrichtung der Kabelseele daran anschließenden Teil in Form eines stumpfen Hohlkegels besteht. Hierdurch ist eine freie Zuführung der Einzeldrähte zu den Führungsnuten am anderen Ende des Hohlnippels sichergestellt.

Es ist auch zweckmäßig, wenn die Führungsnuten durch eine allen Nuten gemeinsame Hülse überdeckt sind. Ein Herausgleiten der Drähte aus den Nuten ist verhindert, die Drähte kommen im richtigen, d. h. im vorgeschriebenen Abstand voneinander auf der Oberfläche des Gutes zu liegen. Das gilt selbst dann, wenn man zu höheren Fertigungsgeschwindigkeiten übergeht.

Anhand der Fig. wird ein Ausführungsbeispiel näher erläutert.

Die z. B. aus einem Innenleiter, einer inneren Leitschicht, einer Isolierung und einer äußeren Leitschicht bestehenden Kabelseele 1 läuft, wie durch einen Pfeil angedeutet, in den Hohinippel 2 ein, der mit wechselnder Drehrichtung während des Durchlaufs der Kabelseele um diese umläuft. Von nicht dargestellten Drahtvorräten werden die Einzeldrähte 3 abgezogen und durch Führungen 4 in der ringförmigen Platte 5 geführt und in Richtung auf die Führungsnuten 7 mit der Abdeckhülse 6 geleitet. Die Nuten sind entsprechend der Anzahl der aufzubringenden Drähte am Umfang verteilt angeordnet. Durch Umlauf der Hohlnippels 2 zunächst in die eine und dann in die andere Richtung werden die Drähte 3 wellenförmig verformt, dabei auf die Oberfläche der Seele 1 aufgelegt und durch das mittels eines nicht dargestellten Spinners aufgebrachte Band 8 gehalten. Werden z. B. bei einem Drahtdurchmesser von 0,71 mm zur Herstellung der Abschirmung von Mittelspannungskabelseelen 39 bzw. 63 Einzeldrähte verwendet, so ist für beide der angegebenen Drahtzahlen nur eine ringförmige Platte notwendig, und für den jeweiligen Kabelseelendurchmesser wird ein im Durchmesser passender Hohlnippel 2 mit entsprechender Führungsnutenanzahl 7 befestigt. Diese Möglichkeit verringert den Werkzeugaufwand und die Rüstzeit, da die ringförmige Platte 5 nicht gewechselt und die Drähte 3 nicht neu durch das ganze Werkzeug eingezogen werden müssen.

Die lösbare Verbindung von Hohlnippel 2 und ringförmiger Platte 5 erfolgt über die Schrauben 9. Der Hohlnippel 2 besteht aus einem hohlzylindrischen Teil 10 und einem daran anschließenden, am Ende die Führungsnuten 7 tragenden kegelstumpfförmigen Teil 11.

Da der Hohlnippel 2 nur an seinem dem Auflaufpunkt der Drähte 3 auf die Oberfläche des Gutes zugekehrten Ende mit Führungsnuten versehen ist und an dem dem Einlauf der Kabelseele in den Hohlnippel 2 zugekehrten Ende mit einer ringförmigen Platte verbunden ist, die in einem oder mehreren Teilkreisen angeordnete Bohrungen für die Drähte aufweist, sind die Drähte vom Ausgang dieser Bohrungen bis zum Einlauf in die am anderen Ende des Hohlnippels befindlichen Führungsnuten frei geführt. Auf die Anbringung von Längsnuten an der Oberfläche des Hohlnippels kann damit verzichtet werden.

## Patentansprüche

1. Vorrichtung zum Auflegen einer oder mehrerer Lagen aus einer Vielzahl metallischer Drähte (3), deren Schlagrichtung sich während der Verseilung fortlaufend ändert, auf die Oberfläche von längsgestrecktem Gut, insbesondere von elektrischen Kabeln oder Leitungen, mittels eines mit wechselnder Drehrichtung umlaufenden Hohlnippels (2), an dessen konisch verlaufender Außenfläche die Drähte (3) in am Umfang gleichmäßig verteilten Führungsnuten (7) verlaufen und in dessen Bohrung das Gut geführt ist, dadurch gekennzeichnet, daß der Hohlnippel (2) nur an seinem dem Auflaufpunkt der Drähte (3) auf die Oberfläche des Gutes zugekehrten Ende mit Führungsnuten (7) versehen ist und an dem dem Einlauf der Kabelseele in den Hohlnippel (2) zugekehrten Ende mit einer ringförmigen Platte (5) lösbar verbunden ist, die in einem oder mehreren Teilkreisen angeordnete Bohrungen für die Drähte (3) aufweist, und daß der Neigungswinkel der Außenfläche des umlaufenden Hohlnippels (2) zu seiner Mittelachse- und damit der Neigungswinkel der entlang dieser Fläche verlaufenden Drähte (3) zu dieser Achse 5 bis 20°, vorzugsweise 10 bis 15°, und der radiale Abstand zwischen dem Ablaufpunkt der Drähte vom Ende des umlaufenden Hohlnippels und der Oberfläche des durchlaufenden Gutes zwischen 0,3 und 2,0, vorzugsweise 0,8 und 1,5 mm beträgt.

2. Vorrichtung nach Anspruch 1, dadurch gekennzeichnet, daß der Hohlnippel (2) aus einem hohlzylindrischen Teil (10) und einem in Durchlaufrichtung der Kabelseele daran anschließenden Teil in Form eines stumpfen Hohlkegels (11) besteht.

3. Vorrichtung nach Anspruch 1 oder einem der folgenden, dadurch gekennzeichnet, daß die Führungsnuten (7) durch eine allen Nuten gemeinsame Hülse (6) überdeckt sind.

## Claims

1. Apparatus for laying one or more layers consisting of a plurality of metal wires (3), of which the lay direction changes continuously during the stranding operation, onto the surface of elongate articles, especially electrical cables or lines, by means of a hollow nipple (2) which revolves with an alternating direction of rotation and on the conical outer surface of which the wires (3) run in guide grooves (7) distributed uniformly over the periphery, and in the bore of which the article is guided, characterised in that the hollow nipple (2) is provided with guide grooves (7) only at its end facing the point where the wires (3) run onto the surface of the article and, at the end facing the entry of the cable core into the hollow nipple (2), is connected releasably to an annular plate (5) which has bores arranged in one or more part circles for the wires (3), and in that the angle of inclination of the outer surface of the revolving hollow nipple (2) relative to its centre axis and, consequently, the angle of inclination of the wires (3) running along this surface relative to this axis is 5 to 20°, preferably 10 to 15°, and the radial distance between the point where the wires run off from the end of the revolving hollow nipple and the surface of the article passing through it is between 0.3 and 2.0, preferably 0.8 and 1.5, mm.

2. Apparatus according to Claim 1, characterised in that the hollow nipple (2) consists of a hollow-cylindrical part (10) and a part adjoining the latter in the direction of passage of the cable core and having the form of a truncated hollow cone (11).

3. Apparatus according to Claim 1 or one of the following claims, characterised in that the guide grooves (7) are covered by a sleeve (6) common to all the grooves.

## Revendications

1. Dispositif pour la mise en place d'une ou plusieurs couches de fils (3) métalliques, dont le commettage change de sens d'une façon continue, sur la surface de pièces allongées, en particulier de câbles ou conducteurs électriques, au moyen d'une nipple creuse (2) tournant en changeant de sens de rotation, sur la surface extérieure conique de laquelle s'étendent les fils (3) dans des gorges de guidage réparties régulièrement sur la circonférence, et dans une perforation de laquelle passe la pièce, dispositif caractérisé en ce que la nipple creuse (2) est pourvue, seulement sur son extrémité tournée vers le point où les fils arrivent sur la surface de la pièce de gorges de guidage (7) et est reliée, d'une façon amovible, sur son extrémité tournée vers l'arrivée de l'âme du câble dans la nipple creuse, d'une plaque annulaire (5) qui présente des perforations destinées aux fils (3), disposées en un ou plusieurs cercles partiels, et que l'angle d'inclinaison de la surface extérieure de cette nipple creuse (2) tournante par rapport à son axe médian, et par suite l'angle d'inclinaison des fils (3) qui s'étendent le long de cette surface par rapport à cet axe est de 5 à 20°, ou mieux de 10 à 15° et la distance radiale qui sépare le point, où les fils quittent l'extrémité de la nipple creuse tournante, de la surface de la pièce en cours de passage se monte entre 0,3 et 2, ou mieux entre 0,8 et 1,5 mm.

2. Dispositif suivant la revendication 1, caractérisé en ce que la nipple creuse (2) est constituée d'une partie cylindrique (10) creuse, et d'une partie qui s'y raccorde dans la direction de passage de l'âme du câble ayant la forme d'un tronc de cône creux (11).

3. Dispositif suivant l'une des revendications 1 et 2, caractérisé en ce que les gorges de guidage (7) sont recouvertes par une gaine commune à toutes les gorges.
